# EUROPÄISCHE PATENTANMELDUNG

(11) **EP 2 829 692 A1**
(43) Veröffentlichungstag der Anmeldung: **28.01.2015**
(21) Anmeldenummer: 13177930.8
(22) Anmeldetag: 25.07.2013
(51) Int. Cl.: F01K 9/00, F28B 9/08

(54) **Flüssigkeits-/Dampfkreislauf und Dampfkraftwerk mit dem Flüssigkeits-/Dampfkreislauf**

(71) Anmelder: Siemens Aktiengesellschaft, 80333 München (DE)
(72) Erfinder: Auge, Andreas, 45149 Essen (DE)

(57) **Zusammenfassung**

Die Erfindung betrifft einen Flüssigkeits-/Dampfkreislauf mit einem Kondensator (1) zum Umwandeln eines Dampfes in eine Flüssigkeit (7, 8) und einem Kondensatsammelbehälter (6) zum Auffangen von der in dem Kondensator (1) gebildeten Flüssigkeit (7, 8), wobei der Kondensatsammelbehälter (6) eine Trennwand (14), die den Kondensatsammelbehälter (6) in eine obere Kammer (15) und eine untere Kammer (16) aufteilt, und eine Kondensatüberlaufleitung (17) aufweist, via die die Flüssigkeit (8) von der oberen Kammer (15) in die untere Kammer (16) fließbar ist, wobei die untere Kammer (16) derart isolierbar ist, dass kein Fluid in die untere Kammer (16) eintreten kann. Das erfindungsgemäße Dampfkraftwerk weist den Flüssigkeits-/Dampfkreislauf auf.

## Beschreibung

Die Erfindung betrifft einen Flüssigkeits-/Dampfkreislauf und ein Dampfkraftwerk mit dem Flüssigkeits-/Dampfkreislauf.

In einem Dampfkraftwerk zur Erzeugung von elektrischer Energie wird ein Fluid, insbesondere Wasser, in einem Flüssigkeits-/Dampfkreislauf zirkuliert. Der Flüssigkeits-/Dampfkreislauf weist einen Kessel, eine Dampfturbine und einen Kondensator auf, wobei in dem Kessel unter Zufuhr von Wärmeenergie flüssiges Wasser zu Wasserdampf verdampft wird. Der Wasserdampf wird anschließend in der Dampfturbine entspannt, wobei die Dampfturbine einen elektrischen Generator des Dampfkraftwerks antreibt. Nach dem Austritt des Wasserdampfes aus der Dampfturbine wird der Wasserdampf in dem Kondensator verflüssigt und das dabei entstehende flüssige Wasser wird wieder dem Kessel zugeführt.

Um eine Korrosion zu unterbinden, ist es erforderlich, dass sich in dem Flüssigkeits-/Dampfkreislauf nur eine geringe Menge an Sauerstoff befindet. Im Stillstand des Dampfkraftwerkes kommt es jedoch zu einem Einbruch von Luft in den Flüssigkeits-/Dampfkreislauf insbesondere via die Wellendichtungen der Dampfturbine, da diese nicht mehr mit einem Sperrdampf beaufschlagt werden, oder indem bewusst Luft in den Flüssigkeits-/Dampfkreislauf eingeleitet wird. Dabei löst sich der Sauerstoff der Luft in dem flüssigen Wasser bis eine Sättigung des flüssigen Wassers eintritt. Wird das Dampfkraftwerk nach dem Stillstand wieder angefahren, so wird das Dampfkraftwerk herkömmlich in einem Umleitdampfbetrieb betrieben, bei dem die Dampfturbine von dem restlichen Flüssigkeits-/Dampfkreislauf abgekoppelt wird, um einen übermäßigen Kontakt der Dampfturbine mit dem Sauerstoff zu unterbinden. Jedoch ist der restliche Flüssigkeits-/Dampfkreislauf dabei einer hohen Sauerstoffkonzentration und somit einer starken Korrosion ausgesetzt. In dem Umleitdampfbetrieb wird der Sauerstoff in Entgasern oder in dem Kondensator so lange entfernt, bis die Sauerstoffkonzentration in dem Flüssigkeits-/Dampfkreislauf unter einen für die Korrosion unkritischen Grenzwert fällt. Dieser Umleitdampfbetrieb kann mehrere Stunden bis Tage andauern, bei dem die dem Kessel zugeführte Wärmeenergie nicht in elektrische Energie umgesetzt werden kann.

Aufgabe der Erfindung ist es einen Flüssigkeits-/Dampfkreislauf und ein Dampfkraftwerk mit dem Flüssigkeits-/Dampfkreislauf zu schaffen, wobei der Flüssigkeits-/Dampfkreislauf nach einem Stillstand nur einer geringen Korrosion ausgesetzt ist.

Der erfindungsgemäße Flüssigkeits-/Dampfkreislauf weist einen Kondensator zum Umwandeln eines Dampfs in eine Flüssigkeit und einen Kondensatsammelbehälter zum Auffangen von der in dem Kondensator gebildeten Flüssigkeit auf, wobei der Kondensatsammelbehälter eine Trennwand, die den Kondensatsammelbehälter in eine obere Kammer und eine untere Kammer aufteilt, und eine Kondensatüberlaufleitung auf, via die die Flüssigkeit von der oberen Kammer in die untere Kammer fließbar ist, wobei die untere Kammer derart isolierbar ist, dass kein Fluid in die untere Kammer eintreten kann.

In einem Stillstand des Flüssigkeits-/Dampfkreislaufs kann die untere Kammer derart isoliert werden, dass kein Sauerstoff in die untere Kammer eintreten kann, wodurch auch kein Sauerstoff in der sich in der unteren Kammer befindenden Flüssigkeit gelöst wird. Nach einem Wiederanfahren des Flüssigkeits-/Dampfkreislaufs steht diese sauerstofffreie Flüssigkeit dem Flüssigkeits-/Dampfkreislauf unmittelbar wieder zur Verfügung. Dadurch ist die Sauerstoffkonzentration in dem Flüssigkeits-/Dampfkreislauf nach dem Wiederanfahren gering, wodurch eine Korrosion des Flüssigkeits-/Dampfkreislaufs vorteilhaft unterbunden ist.

Es ist bevorzugt, dass die Kondensatüberlaufleitung eine erste Absperrarmatur aufweist, mittels der die untere Kammer von der oberen Kammer isolierbar ist. Die Trennwand weist bevorzugt ein Gefälle auf und die Kondensatüberlaufleitung mündet im Bereich des unteren Endes des Gefälles in die obere Kammer, so dass die Flüssigkeit mittels des Gefälles der Trennwand in die Kondensatüberlaufleitung leitbar ist. Im Betrieb des Flüssigkeits-/Dampfkreislaufs wird somit die in dem Kondensator entstehende Flüssigkeit zu der Kondensatüberlaufleitung geleitet, von wo sie in die untere Kammer fließt.

Bevorzugtermaßen weist der Kondensatsammelbehälter eine Druckausgleichsleitung auf, die die obere Kammer mit der unteren Kammer für einen Druckausgleich der beiden Kammern fluidleitend verbindet. Mittels der Druckausgleichsleitung können Situationen im Betrieb unterbunden werden, in denen sich in der unteren Kammer ein höherer Druck als in der oberen Kammer einstellt, was zu einer Blockierung des Flüssigkeits-/Dampfkreislaufs führen würde. Es ist bevorzugt, dass die Druckausgleichsleitung eine zweite Absperrarmatur aufweist, mittels der die untere Kammer von der oberen Kammer isolierbar ist.

Die untere Kammer weist einen sich vertikal erstreckenden Regelbereich auf, innerhalb dessen sich im Betrieb des Flüssigkeits-/Dampfkreislaufs der Pegel der Flüssigkeit befindet. Es ist bevorzugt, dass die Druckausgleichsleitung oberhalb des Regelbereichs in die untere Kammer mündet. Dadurch ist vorteilhaft sichergestellt, dass im Betrieb des Flüssigkeits-/Dampfkreislaufs keine Flüssigkeit via die Druckausgleichsleitung von der unteren Kammer in die obere Kammer fließen kann und dass die Druckausgleichung keine Beeinträchtigung ihrer Funktion durch die Flüssigkeit erfährt.

Bevorzugtermaßen weist der Flüssigkeits-/Dampfkreislauf eine an die untere Kammer angeschlossene Kondensatleitung auf, via die die Flüssigkeit von der unteren Kammer weg transportierbar ist, wobei die Kondensatleitung eine dritte Absperrarmatur aufweist, mittels der die untere Kammer isolierbar ist.

Das erfindungsgemäße Dampfkraftwerk weist den erfindungsgemäßen Flüssigkeits-/Dampfkreislauf auf. Das Dampfkraftwerk hat den Vorteil, dass nach einem Stillstand des Dampfkraftwerks die Dauer eines Umleitdampfbetriebs, bei dem der Sauerstoff aus dem Flüssigkeits-/Dampfkreislauf entfernt wird und das Dampfkraftwerk keine elektrische Energie erzeugen kann, kurz ist oder gar vollständig vermieden werden kann.

Im Folgenden wird anhand der beigefügten schematischen Zeichnungen die Erfindung näher erläutert. Es zeigen:
- Figur 1: einen Ausschnitt aus einem herkömmlichen Flüssigkeits-/Dampfkreislauf und
- Figur 2: einen Ausschnitt aus einer bevorzugten Ausführungsform des erfindungsgemäßen Flüssigkeits-/Dampfkreislaufs.

Wie es aus Figuren 1 und 2 ersichtlich ist, weist ein Flüssigkeits-/Dampfkreislauf einen Kondensator 1 und einen unterhalb des Kondensators 1 angeordneten Kondensatsammelbehälter 6 auf. Der Kondensator 1 ist gebildet von einer Packung an Kühlrohren 4, innerhalb derer ein Kühlfluid strömbar ist. An den beiden Stirnseiten der Packung ist jeweils eine Kühlfluidkammer 5 angeordnet, wobei die Kühlrohre 4 in die jeweilige Kühlfluidkammer 5 münden. Oberhalb der Kühlrohre 4 befindet sich ein Dampfraum 2, welcher mit einem Dampf gefüllt ist, das sich mit einer Strömungsrichtung 3 nach unten zum Kondensator 1 bewegt. Der Dampf kondensiert in dem Kondensator 1 und fällt von dem Kondensator 1 als Regen 7 in den Kondensatsammelbehälter 6. Prinzipiell ist auch denkbar, dass der Dampfraum 2 und der Kondensator 1 horizontal nebeneinander angeordnet sind, was zu einer horizontalen Strömungsrichtung 3 führen würde.

Der Kondensatsammelbehälter 6 weist an seiner niedrigsten Stelle einen Ablauf 9 auf, in den eine Kondensatleitung 10 mündet. Die Kondensatleitung 10 weist eine Kondensatpumpe 11 auf, mittels der sich in dem Kondensatsammelbehälter befindende Flüssigkeit 8 von dem Kondensatsammelbehälter wegtransportierbar ist. Beispielsweise kann die Kondensatleitung 10 in einen Kessel des Flüssigkeits-/Dampfkreislaufs münden, wo die Flüssigkeit unter einer Wärmezufuhr verdampft wird. Die Kondensatpumpe 11 wird dabei derart gesteuert, dass der Pegel 23 der Flüssigkeit 8, d.h. der Flüssigkeitsstand, in dem Kondensatsammelbehälter 6 sich innerhalb eines sich vertikal erstreckenden Regelbereichs 12 befindet. Alternativ oder zusätzlich kann der Pegel 23 durch Zugeben von zusätzlichem Wasser geregelt werden. Der Pegel 23 wird dabei mittels eines Schwimmers 13 gemessen. Ebenso ist denkbar den Pegel mittels Ultraschall zu messen.

Wie es aus Figur 2 ersichtlich ist, weist der Kondensatsammelbehälter 6 der bevorzugten Ausführungsform eine Trennwand 14 auf, die den Kondensatsammelbehälter 6 in eine oberhalb der Trennwand 14 angeordnete obere Kammer 15 und eine unterhalb der Trennwand 14 angeordnete untere Kammer 16 aufteilt. Die Trennwand 14 gemäß Figur 2 weist ein Gefälle auf, wobei an dem niedrigsten Punkt der Trennwand 14 eine Kondensatüberlaufleitung 17 in die obere Kammer 15 mündet. Das andere Ende der Kondensatüberlaufleitung 17 mündet in die untere Kammer 16. Der in dem Kondensator 1 entstehende Regen 7 tritt zunächst in die obere Kammer 15 ein und sammelt sich auf der Trennwand 14. Durch das Gefälle der Trennwand 14 fließt die Flüssigkeit mit einer Fließrichtung 18 in die Kondensatüberlaufleitung 17, via die die Flüssigkeit in die untere Kammer 16 fließt. Der Kondensatsammelbehälter 6 weist weiterhin eine Druckausgleichsleitung 19 auf, die den mit Dampf gefüllten Teil der oberen Kammer 15 mit dem mit Dampf gefüllten Teil der unteren Kammer 16 miteinander fluidleitend verbindet. Dazu mündet die Kondensatüberlaufleitung 17 in die untere Kammer 16 in einen Bereich oberhalb des Regelbereichs 12. Figur 2 zeigt, dass die Kondensatüberlaufleitung 17 eine erste Absperrarmatur 20, die Druckausgleichsleitung 19 eine zweite Absperrarmatur 21 und die Kondensatleitung 10 eine dritte Absperrarmatur 22 aufweist. Die dritte Absperrarmatur 22 ist stromauf der Kondensatpumpe 11 angeordnet, ebenso denkbar ist es jedoch auch die dritte Absperrarmatur 22 stromab der Kondensatpumpe 11 anzuordnen. Im Stillstand des Flüssigkeits-/Dampfkreislaufs kann die untere Kammer 16 mittels der Absperrarmaturen 20 bis 22 derart isoliert werden, dass kein Fluid, insbesondere Luft, in die untere Kammer eindringen kann. Die untere Kammer 16 mit den Absperrarmaturen 20 bis 22 ist dabei derart ausgebildet, dass sich in der unteren Kammer 16 ein Unterdruck aufrechterhalten lassen kann. Es ist auch möglich, die untere Kammer 16 mit einem Schutzgas, beispielsweise Stickstoff, zu fluten und unter einen leichten Überdruck zu setzen. Für die Absperrarmaturen 20 bis 22 können beispielsweise Absperrventile eingesetzt werden.

Obwohl die Erfindung im Detail durch die bevorzugte Ausführungsform näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Flüssigkeits-/Dampfkreislauf mit einem Kondensator (1) zum Umwandeln eines Dampfes in eine Flüssigkeit (7, 8) und einem Kondensatsammelbehälter (6) zum Auffangen von der in dem Kondensator (1) gebildeten Flüssigkeit (7, 8),
wobei der Kondensatsammelbehälter (6) eine Trennwand (14), die den Kondensatsammelbehälter (6) in eine obere Kammer (15) und eine untere Kammer (16) aufteilt, und eine Kondensatüberlaufleitung (17) aufweist, via die die Flüssigkeit (8) von der oberen Kammer (15) in die untere Kammer (16) fließbar ist,
wobei die untere Kammer (16) derart isolierbar ist, dass kein Fluid in die untere Kammer (16) eintreten kann.

2. Flüssigkeits-/Dampfkreislauf gemäß Anspruch 1,
wobei die Kondensatüberlaufleitung (17) eine erste Absperrarmatur (20) aufweist, mittels der die untere Kammer (16) von der oberen Kammer (15) isolierbar ist.

3. Flüssigkeits-/Dampfkreislauf gemäß Anspruch 1 oder 2,
wobei die Trennwand (14) ein Gefälle aufweist und die Kondensatüberlaufleitung (17) im Bereich des unteren Endes des Gefälles in die obere Kammer mündet, so dass die Flüssigkeit mittels des Gefälles der Trennwand (14) in die Kondensatüberlaufleitung (17) leitbar ist.

4. Flüssigkeits-/Dampfkreislauf gemäß einem der Ansprüche 1 bis 3,
wobei der Kondensatsammelbehälter (6) eine Druckausgleichsleitung (19) aufweist, die die obere Kammer (15) mit der unteren Kammer (16) für einen Druckausgleich der beiden Kammern (15, 16) fluidleitend verbindet.

5. Flüssigkeits-/Dampfkreislauf gemäß Anspruch 4,
wobei die Druckausgleichsleitung (19) eine zweite Absperrarmatur (21) aufweist, mittels der die untere Kammer (16) von der oberen Kammer (15) isolierbar ist.

6. Flüssigkeits-/Dampfkreislauf gemäß einem der Ansprüche 1 bis 5,
wobei die untere Kammer (16) einen sich vertikal erstreckenden Regelbereich (12) aufweist, innerhalb dessen sich im Betrieb des Flüssigkeits-/Dampfkreislaufs der Pegel der Flüssigkeit (8) befindet.

7. Flüssigkeits-/Dampfkreislauf gemäß Anspruch 6,
wobei die Druckausgleichsleitung (19) oberhalb des Regelbereichs (12) in die untere Kammer (16) mündet.

8. Flüssigkeits-/Dampfkreislauf gemäß einem der Ansprüche 1 bis 7,
wobei der Flüssigkeits-/Dampfkreislauf eine an die untere Kammer (16) angeschlossene Kondensatleitung (10) aufweist, via die die Flüssigkeit (8) von der unteren Kammer (16) weg transportierbar ist,
wobei die Kondensatleitung (10) eine dritte Absperrarmatur (22) aufweist, mittels der die untere Kammer isolierbar ist.

9. Dampfkraftwerk mit einem Flüssigkeits-/Dampfkreislauf gemäß einem der Ansprüche 1 bis 8.
